# EUROPÄISCHE PATENTSCHRIFT

(11) **EP 0 520 288 B1**
(45) Veröffentlichungstag und Bekanntmachung des Hinweises auf die Patenterteilung: **07.09.1994**
(21) Anmeldenummer: 92110107.7
(22) Anmeldetag: 16.06.1992
(51) Int. Cl.: F03B 3/12

(54) **Turbomaschinenschaufel für subsonische Verhältnisse**
Turbine rotor blade for subsonic flow
Aube de turbine à flux subsonique

(30) Priorität: 28.06.1991 CH 1924/91
(43) Veröffentlichungstag der Anmeldung: 30.12.1992
(73) Patentinhaber: ASEA BROWN BOVERI AG, 5400 Baden (CH)
(72) Erfinder: Schönenberger, Martin, CH-8003 Zürich (CH); Havakechian, Said, CH-5400 Baden (CH); Lannefors, Nils, CH-5432 Neuenhof (CH); Steiger, Ulrich, CH-8039 Zürich (CH)

(56) Entgegenhaltungen:
- DE-C- 249 844
- US-A- 1 748 892

## Beschreibung

### Technisches Gebiet

Die Erfindung betrifft eine Turbomaschinenschaufel für subsonische Verhältnisse mit einer im Bereich der Vorderkante und über dem überwiegenden Teil der Saugseite konvex gekrümmten Profilkontur und mit einem im Bereich der Druckseite konkav gekrümmten Profilkontur, wobei die gesamte Profilkontur einen stetigen Kurvenverlauf aufweist,

### Stand der Technik

Bei der Profilauslegung solcher Turbomaschinenschaufeln wird in der Regel darauf geachtet, dass das Geschwindigkeitsmaximum auf der Saugseite und die anschliessende verlustbehaftete Verzögerung kleinstmöglich gehalten wird. Die Profilkontur der bekannten Schaufeln ist üblicherweise im Bereich der saugseitigen Hinterkante entweder gerade oder leicht konvex ausgebildet. Andere bekannte Möglichkeiten, um den Profilverlust zu verringern, bestehen darin, den laminarturbulenten Umschlag der saugseitigen Grenzschicht mittels geeigneter Beschleunigung der Strömung so weit wie möglich hinauszuzögern. Dem liegt die Tatsache zugrunde, dass eine turbulente Grenzschicht stärker verlustbehaftet ist als eine laminare Grenzschicht.

### Darstellung der Erfindung

Ausgehend von der Tatsache, dass der Profilverlust massgeblich durch die vorherrschende Impulsmangeldicke an der Hinterkante einer Schaufel beeinflusst ist, stellt sich der Erfindung nunmehr sie Aufgabe, bei einer Turbomaschinenschaufel der eingangs genannten Art an der Hinterkante Massnahmen zu treffen, um dort die Impulsmangeldicke kleinstmöglich zu halten.

Erfindungsgemäss wird dies dadurch erreicht, dass die Profilkontur im saugseitigen Hinterkantenbereich konkav ausgebildet ist. Mit dieser Massnahme kann die saugseitige Grenzschichtentwicklung günstig beeinflusst werden.

Es ist besonders zweckmässig, wenn der konkave Abschnitt sich von der Hinterkante aus erstreckt über eine Länge, die im wesentlichen der Distanz zwischen zwei benachbarten Schaufeln im engsten Querschnitt entspricht.

Zwar ist es bereits bei transonischen und supersonischen Schaufelprofilen bekannt, den saugseitigen Austrittsbereich konkav auszubilden. Jedoch liegen dort im funktionellen Zusammenwirken mit dem entsprechend konfigurierten druckseitigen Austrittsbereich der Nachbarschaufel Lavalverhältnisse vor.

### Kurze Beschreibung der Zeichnung

In der Zeichnung ist ein Ausführungsbeispiel der Erfindung anhand einer axialdurchströmten Turbinenbeschaufelung dargestellt.
Es zeigen:
- Fig.1: die teilweise Abwicklung eines zylindrischen Schnittes durch eine Schaufelung;
- Fig.2: eine vergleichende Darstellung von bekannten und neuer Hinterkantenausbildung;
- Fig.3: ein Schaubild Machzahl-Verteilung über den abgewickelten druck- und saugseitigen Profilkonturen;
- Fig.4: ein Schaubild Impulsmangeldicken-Verteilung über den abgewickelten druck- und saugseitigen Profilkonturen.

### Weg zur Ausführung der Erfindung

Gemäss Fig.1 kann die Zylinderabwicklung als gerades Schaufelgitter betrachtet werden. Erkennbar ist, dass es sich um eine Turbinenbeschaufelung für subsonische Verhältnisse handelt mit stetigem Verlauf der gesamten Profilkontur. Mit Se ist die Sehne der Schaufeln bezeichnet, mit S deren Saugseite und mit D ihre Druckseite. Beim gezeigten Beispiel beträgt das Verhältnis der Schaufelteilung T zur Sehnenlänge Se ca. 0.8. Die Schaufeln sind mit einem Winkel ϑ von ca. 55° gestaffelt. Der Bereich der Vorderkante und der überwiegende Teil der Saugseite sind mit konvex gekrümmter Profilkontur versehen. Der Bereich der Druckseite weist eine konkav gekrümmte Profilkontur auf. Der engste vom Arbeitsmittel zu durchströmende Querschnitt Q bemisst sich bei diesen Verhältnissen ab der druckseitigen Hinterkante einer Schaufel bis zum konvexen Schaufelrücken der benachbarten Schaufel, unabhängig von der saugseitigen Ausbildung deren Hinterkante. An diesem Element setzt nun die Erfindung ein.

Im Abströmbereich ist die Profilkontur der Schaufeln saugseitig konkav ausgebildet. Diese in Fig.2 näher erläuterte Konkavität erstreckt sich vorzugsweise von der eigentlichen Hinterkante über eine Erstreckung E, die in etwa dem oben erwähnten Mass Q entspricht.

In Fig.2 ist die neue Massnahme im Detail dargestellt. Es versteht sich, dass hier auf die Bekanntgabe von all den Berechnungen zugrundeliegenden Absolutwerten verzichtet wird, da diese wegen ihrer Abhängigkeit von allzu zahlreichen Parametern ohnehin ungenugende Aussagekraft besitzen. Zu Vergleichzwecken sind strichpunktiert die bisher bekannten Profilkonturen dargestellt, wobei jeweils von einer gleichen Hinterkantenstärke ausgegangen wird. Die strichpunktierte Kontur weist auf eine gerade saugseitige Hinterkante hin, wobei hier der Übergang zum konvexen Teil nicht gezeigt ist; die strichlierte Kontur entspricht der konvexen Profilausbildung, die eine Fortsetzung des konvexen Schaufelrückens ist. Zwischen beiden liegt die neue konkave Kontur K. Als unverbindliche Bemessungsregel kann die Kontur folgendermassen erläutert werden: Von der Hinterkantenecke aus wird eine Tangente an die Saugseite angelegt. Von dieser Tangente aus weicht jetzt die Wandung Richtung Druckseite aus. Die neue Kontur setzt sich demnach aus zwei Teilen zusammen. Zunächst einem ersten, an die Saugseite angrenzenden Abschnitt mit stärker eingezogener Konvexität, die bis zum Wendepunkt U hin reicht und von dort an den eigentlichen konkaven Abschnitt K, der sich bis zur Hinterkantenecke erstreckt. Diese Profilkontur muss so gestaltet werden, dass die saugseitige Strömungsgeschwindigkeit nach dem erreichten Maximum zunächst mit einem stärkeren Gradienten und danach mit einem schwächeren Gradienten verzögert wird. Gegebenenfalls kann sogar zur Hinterkante hin eine leichte Beschleunigung auftreten.

Wie dies qualitativ und quantitativ aussieht, zeigen die Diagramme in den Fig. 3 und 4. Auf den Abzissen der beiden Diagramme ist dimensionslos die Sehnenlänge Se der Schaufeln aufgetragen. Die Abzisse in Fig.3 trägt die Machzahl M, jene in Fig.4 das dimensionslose Verhältnis J der Impulsmangeldicke zur Sehnenlänge. Die mit D indizierten Kurvenzüge bezeichnen die jeweils vorliegenden Verhältnisse auf der Schaufeldruckseite, während die mit S indizierten Kurvenzüge die jeweils vorliegenden Verhältnisse auf der Schaufelsaugseite darstellen.

Hinsichtlich der untersuchten Profile handelt es bei den ausgezogenen Kurven N um das mit der neuen Massnahme versehene Profil, während die gestrichelten Kurven B die Ergebnisse bei einem Profil mit konvexem Verlauf der saugseitigen Hinterkante zeigen. Der besseren Übersicht wegen sei hier die Annahme erlaubt, dass auf den Druckseiten beider untersuchter Profile jeweils die gleichen Verhältnisse herrschen; die Vollkurven N_{D} sind demnach in beiden Diagrammen deckungsgleich mit den nichtgezeigten gestrichelten Kurven B_{D}.

Aus Fig.3 ist nunmehr anhand der Kurve N_{S} gegen die Hinterkante hin die zuerst starke Verringerung der Machzahl mit anschliessender Abflachung bis zum Endwert hin ersichtlich. Ganz im Gegensatz hierzu der Verlauf der Kurve B_{S}, die vom Höchstwert stetig gegen den Endwert absinkt

Wie die neue Massnahme sich bezüglich der Impulsmangeldicke auwirkt, ist in Fig.4 dargestellt. Die entsprechenden Grenzschichtrechnungen zeigen nunmehr, dass analog zur Machzahlverteilung in Fig.3 der grössere Gradient der Geschwindigkeitsabnahme gemäss Kurve N_{S} zunächst zu einem stärkeren Anwachsen der Impulsmangeldicke führt. Der anschliessende kleinere Gradient der Geschwindigkeitsabnahme gegen die Hinterkante zu führt indes zu einer deutliche Abflachung der Impulsmangeldicke. Im Ergebnis ist dank der neuen Kontur die für den Profilverlust entscheidende Impulsmangeldicke an der Hinterkante kleiner als der vergleichbare, mit konvexer Hinterkante erzielbarer Wert, wie dies die Kurve B_{S} unmissverständlich zeigt.

Selbstverständlich ist die Erfindung nicht auf das dargestellte und beschriebene Beispiel beschränkt. Sie kann mit Vorteil bei allen stark oder schwach umlenkenden Turbinenprofilen Anwendung finden.

## Patentansprüche

1. Turbomaschinenschaufel für subsonische Verhältnisse mit einer im Bereich der Vorderkante und über dem überwiegenden Teil der Saugseite (S) konvex gekrümmten Profilkontur und mit einem im Bereich der Druckseite (D) konkav gekrümmten Profilkontur, wobei die gesamte Profilkontur einen stetigen Kurvenverlauf aufweist,
dadurch gekennzeichnet,
dass die Profilkontur im saugseitigen Hinterkantenbereich konkav (K) ausgebildet ist.

2. Turbomaschinenschaufel nach Anspruch 1, dadurch gekennzeichnet, dass der konkave Abschnitt (K) im Hinterkantenbereich sich von der Hinterkante aus erstreckt über eine Länge (E), die in etwa der einfachen bis der doppelten Distanz (Q) zwischen zwei benachbarten Schaufeln im engsten Querschnitt entspricht.

## Claims

1. Turbomachine blade/vane for subsonic conditions with a convex curvature profile contour in the region of the leading edge and over the major part of the suction surface (S) and with a concave curvature profile contour in the region of the pressure surface (D), the whole of the profile contour exhibiting a continuous curve, characterized in that the profile contour in the suction-surface trailing edge region is designed to be concave (K).

2. Turbomachine blade/vane according to Claim 1, characterized in that the concave section (K) in the trailing edge region extends from the trailing edge over a length (E) which is approximately equal to between once and twice the distance (Q) between two adjacent blades/vanes at the narrowest cross section (throat).

## Revendications

1. Aube de turbomachine pour des conditions subsoniques, avec un profil du contour à courbure convexe dans la région de l'arête avant et sur la plus grande partie de l'extrados (S) et avec un profil du contour à courbure concave dans la région de l'intrados (D), l'ensemble du contour du profil présentant une courbe continue, caractérisée en ce que le profil du contour a une configuration concave (K) dans la région de l'arête arrière du côté de l'aspiration.

2. Aube de turbomachine suivant la revendication 1, caractérisée en ce que le tronçon concave (K) dans la région de l'arête arrière s'étend à partir de l'arête arrière sur une longueur (E) qui vaut sensiblement du simple jusqu'au double de la distance (Q) entre deux aubes voisines, dans la section transversale la plus étroite.
